# EUROPÄISCHE PATENTANMELDUNG

(11) **EP 4 764 033 A1**
(43) Veröffentlichungstag der Anmeldung: **24.06.2026**
(21) Anmeldenummer: 25220381.5
(22) Anmeldetag: 03.12.2025
(51) Int. Cl.: C25B 1/04, C25B 1/27, C25B 9/05, C25B 9/19, C25B 9/60, C25B 9/67, C25B 11/054, C25B 15/027

(54) **VERFAHREN ZUR RÜCKGEWINNUNG VON AMMONIAK BEI GLEICHZEITIGER ERZEUGUNG VON WASSERSTOFF**

(30) Priorität: 18.12.2024 DE 102024212071
(71) Anmelder: Forschungszentrum Jülich GmbH, 52428 Jülich (DE)
(72) Erfinder: SACHSE, Dominik, 52428 Jülich (DE); GLÜSEN, Andreas, 40591 Düsseldorf (DE); PETERS, Ralf, 52146 Würselen (DE)
(74) Vertreter: Gille Hrabal Partnerschaftsgesellschaft mbB Patentanwälte

(57) **Zusammenfassung**

Die Erfindung betrifft ein Verfahren zur Rückgewinnung von Ammoniak sowie eine zugehörige Verwendung. Bei einem Verfahren zur Rückgewinnung von Ammoniak, wird eine Ammonium enthaltende Lösung (5) in einer elektrochemische Zelle (1) elektrochemisch zu Ammoniak umgesetzt. Das Ammoniak verlässt die elektrochemische Zelle (1) in gasförmigem Zustand (9).

## Beschreibung

Die Erfindung betrifft ein Verfahren zur Rückgewinnung von Ammoniak sowie eine zugehörige Verwendung.

Es ist wünschenswert, Ammoniak aus Lösungen wie beispielsweise Urin oder Abwasser rückzugewinnen. Ammoniak ist ein wertvoller Rohstoff, der beispielsweise für die Herstellung von Düngemitteln benötigt wird, aber auch als Ausgangsstoff für die Herstellung einer Vielzahl weiterer Chemikalien benötigt wird. Zudem ist die Entfernung von Ammonium aus Abwasser wünschenswert, um Ökosysteme zu schützen.

Es sind grundsätzlich Techniken bekannt, Ammoniak aus Abwasser rückzugewinnen. Beispielsweise ist in der Veröffentlichung "Energy-Efficient Ammonia Recovery in an Up-Scaled Hydrogen Gas Recycling Electrochemical System" von P. Kuntke et al. aus ACS Sustainable Chem. Eng. 2018, 6, 7638-7644 (DOI: 10.1021/acssuschemeng.8b00457) ein System aus einer elektrochemischen Zelle und einem Membranreaktor beschrieben, mit dem Ammoniaklösung aus künstlichem Urin rückgewonnen werden kann. Dieser Aufbau ist allerdings technisch aufwändig.

Es ist die Aufgabe der Erfindung, Ammoniak auf verbesserte Weise aus einer Lösung rückzugewinnen.

Die Aufgabe wird gelöst durch das Verfahren gemäß Anspruch 1 sowie durch die Verwendung gemäß dem nebengeordneten Anspruch. Vorteilhafte Ausgestaltungen sind in den Unteransprüchen angegeben.

Zur Lösung der Aufgabe dient ein Verfahren zur Rückgewinnung von Ammoniak. Gelöstes Ammonium wird in einer elektrochemischen Zelle elektrochemisch zu Ammoniak umgesetzt. Insbesondere wird zudem Wasserstoff erzeugt, bevorzugt in der elektrochemischen Zelle. Insbesondere verlässt das Ammoniak die elektrochemische Zelle in gasförmigem Zustand. Insbesondere wird das Ammoniak in gasförmigem Zustand hergestellt.

Das erfindungsgemäße Verfahren ermöglicht die Herstellung von Wasserstoff und/oder gasförmigem Ammoniak. Bei den aus dem Stand der Technik bekannten Verfahren wird kein Wasserstoff erzeugt. Zudem ist es stets notwendig, gelösten Ammoniak abzuführen und weiterzuverarbeiten, beispielsweise aus der Lösung heraus in gasförmigen Ammoniak zu überführen. Demgegenüber ist das erfindungsgemäße Verfahren technisch weniger aufwändig. Ist eine Kathoden- oder Konzentratkammer vorhanden, in der gelöster Ammoniak sich sammelt, ist zudem ein ständiger Austausch der Flüssigkeit in dieser Kammer notwendig, da ansonsten die Diffusion durch die Membran durch die steigende Ammoniak-Konzentration verlangsamt bzw. verhindert werden würde. Dies ist erfindungsgemäß nicht notwendig.

Die Rückgewinnung von Ammoniak meint die Herstellung von Ammoniak aus einer Ammonium enthaltenden Flüssigkeit wie z. B. Urin oder Abwasser.

Es erfolgt eine elektrochemische Umsetzung, also eine Umsetzung unter der Wirkung eines elektrischen Stroms und/oder einer elektrischen Spannung. Insbesondere wird zwischen einer Anode und einer Kathode der elektrochemischen Zelle ein elektrischer Strom und/oder eine elektrische Spannung angelegt. Dabei werden typischerweise Elektronen von der Anode zur Kathode transportiert.

Insbesondere ist außerhalb der elektrochemischen Zelle kein Stofftransport von der Anode zur Kathode und/oder von der Kathode zur Anode vorgesehen bzw. möglich. Insbesondere ist außerhalb der elektrochemischen Zelle kein Strömungspfad für einen Stofftransport von der Anode zur Kathode und/oder von der Kathode zur Anode vorhanden.

Insbesondere entsteht zudem Wasserstoff, typischerweise molekularer und/oder gasförmiger Wasserstoff. Wasserstoff ist eine wertvolle Chemikalie bzw. ein Ausgangsprodukt für eine Vielzahl an Anwendungen. Bevorzugt entsteht Wasserstoff aus den Wasserstoff-Atomen des gelösten Ammoniums NH₄⁺ Das heißt, für jedes Ammoniak-Molekül NH₃ wird ein Wasserstoff-Atom H freigesetzt, oder für jeweils zwei Ammoniak-Moleküle NH₃ entsteht ein Wasserstoff-Molekül H₂. Die Erzeugung von Wasserstoff ist hierbei ein zentraler Vorteil.

Zusätzlich zu diesem Wasserstoff kann Wasserstoff aus einer Wasserelektrolyse entstehen.

Das Ammoniak wird bevorzugt gasförmig hergestellt und/oder verlässt die Zelle im gasförmigen Zustand. Es wird bevorzugt keine Ammoniaklösung hergestellt. Es ist zwar grundsätzlich möglich, dass geringfügige Mengen Wasser durch den osmotischen Druck durch die Membran diffundieren. Es kann Ammoniak in dem Wasser gelöst vorliegen. Bevorzugt wird der größte Teil des Ammoniaks gasförmig hergestellt. Somit ist kein ständiger Stoffaustausch einer Flüssigkeit notwendig, um den Konzentrationsgradienten aufrechtzuerhalten. Zudem ist keine Reaktion und kein zusätzlicher Reaktor nötig, um aus Ammoniaklösung das Ammoniak für die Speicherung und/oder weitere Verwendung zu erzeugen. Dies verringert den technischen Aufwand und die Kosten.

Bevorzugt ist die Lösung eine wässrige Lösung. Beispielsweise kann die Lösung Urin oder Abwasser enthalten oder sein.

Insbesondere ist die elektrochemische Zelle Teil eines Stacks, welcher eine Vielzahl derartiger elektrochemischer Zellen aufweist.

**In** einer Ausgestaltung trennt eine Membran der elektrochemischen Zelle eine flüssige Phase und eine Gasphase voneinander. Die Erfinder haben erkannt, dass eine derartige Membran die Abführung von gasförmigem Ammoniak auf technisch besonders einfache Weise ermöglicht. Insbesondere trennt die Membran eine Kammer auf der Anodenseite, in der die Ammonium enthaltende Lösung vorliegt, von einer Kammer auf der Kathodenseite, in der die Gasphase vorliegt. Die Gasphase kann den hergestellten Ammoniak und ggf. ein Trägergas umfassen. Die Membran dient insbesondere als Separator zum räumlichen und elektrischen Trennen von Anode und Kathode bzw. von der Kammer auf der Anodenseite und der Kammer auf der Kathodenseite, die lediglich durchlässig für Ionen ist. Insbesondere ermöglicht die Membran den Transport von Ammonium und Protonen und/oder ist undurchlässig für Stoffe wie z. B. Ammoniak und Wasserstoff.

Insbesondere wird eine Ionomer-Membran verwendet. In einer Ausführungsform umfasst die Membran Nafion oder ist daraus hergestellt. Nafion ist ein perfluoriertes Copolymer mit ionischen Eigenschaften, bei dem als ionische Gruppe eine Sulfonsäuregruppe fungiert, und kann auch als 2-[1-[Difluor[(trifluorethenyl)oxy]methyl]-1,2,2,2-tetrafluorethoxy]-1,1,2,2-tetrafluorethansulfonsäure bezeichnet werden. Derartige Membranen haben sich als besonders zweckmäßig erwiesen.

Insbesondere ist kein Stofftransport von der Anode zur Kathode und/oder von der Kathode zur Anode vorgesehen. Insbesondere weist die elektrochemische Zelle keinen Strömungspfad für einen Stofftransport von der Anode zur Kathode und/oder von der Kathode zur Anode auf. Ungeachtet dessen findet ein Ionentransport durch die Membran statt, insbesondere nur durch die Membran.

In einer Ausführungsform diffundieren Ammonium-Ionen aus der Lösung durch die Membran der elektrochemischen Zelle.

In einer Ausgestaltung wird Ammoniak durch eine poröse Transportschicht der elektrochemischen Zelle entnommen. Die poröse Transportschicht kann in der Kammer angeordnet sein oder die Kammer ausbilden, insbesondere auf der Kathodenseite.

In einer Ausgestaltung ist zwischen der Anode und der Kathode der elektrochemischen Zelle genau eine Membran angeordnet. Es ist dort also nicht mehr als eine Membran und/oder nicht mehr als ein Separator angeordnet.

Der Ionentransport muss demnach nur durch eine Membran erfolgen. Der Aufbau der Zelle kann so besonders einfach sein. Dies ermöglicht eine einfache Skalierung und eine einfache Herstellung und Verwendung von Stacks. Insbesondere umfasst die elektrochemische Zelle genau eine Membran. Insbesondere umfasst die elektrochemische Zelle genau zwei Kammern, die bevorzugt durch die Membran getrennt sind. Die Kammern können poröse Transportschichten umfassen oder als poröse Transportschichten ausgebildet sein, wie weiter unten beschrieben wird.

In einer Ausgestaltung wird die Ammonium enthaltende Lösung anodenseitig in die elektrochemische Zelle geführt. In einer Ausgestaltung wird Ammoniak kathodenseitig aus der elektrochemischen Zelle geführt.

In einer Ausgestaltung wird Ammoniak mittels eines Trägergases aus der elektrochemischen Zelle geführt.

Das Trägergas kann ein Inertgas und/oder Stickstoff sein. Ein Inertgas meint ein Gas, das unter den in der elektrochemischen Zelle herrschenden Bedingungen nicht oder nur in vernachlässigbarem Umfang an chemischen Reaktionen beteiligt ist. Beispielsweise kann N₂ verwendet werden.

Ein Trägergas transportiert den hergestellten Ammoniak und ggf. weitere Produkte wie z. B. Wasserstoff von der Membran weg und verringert so die Konzentration an der Membran. Auf diese Weise wird der Konzentrationsgradient aufrechterhalten, der die Diffusion durch die Zelle antreibt. Auf diese Weise kann die Rückgewinnung des Ammoniak besonders zweckmäßig erfolgen.

In einer weiteren Ausgestaltung wird Wasser elektrolytisch gespalten. Durch den anliegenden elektrischen Strom kann neben der Herstellung des Ammoniaks aus dem Ammonium zudem eine elektrolytische Spaltung von Wasser in Sauerstoff und Wasserstoff erfolgen. Es wird somit neben dem Ammoniak zudem ein zusätzlicher Anteil des wertvolle Rohstoffs Wasserstoff hergestellt. Bei der Elektrolyse entstehender Sauerstoff wird insbesondere an der Anode abgeführt. Wasserstoff wird insbesondere kathodenseitig abgeführt.

Insbesondere verlässt Wasserstoff die elektrochemische Zelle in gasförmigem Zustand.

In einer Ausgestaltung wird auf der Anodenseite ein Katalysator verwendet. Insbesondere ist der anodenseitige Katalysator direkt auf die Membran aufgebracht bzw. beschichtet. Als Katalysator kann beispielsweise Iridium und/oder Iridiumoxid verwendet werden.

In einer Ausgestaltung wird auf der Kathodenseite ein Katalysator verwendet. Insbesondere ist der Katalysator direkt auf die Membran aufgebracht bzw. beschichtet. Als Katalysator kann beispielsweise Platin verwendet werden.

Alternative Katalysatormaterialien für die Anodenseite und/oder die Kathodenseite umfassen Gold, beispielsweise Gold-Nanopartikel, Hoch-Entropie-Verbindungen wie z. B. Hoch-Entropie-Legierungen, Ruthenium und Edelmetall-Katalysatoren.

Es ist grundsätzlich ebenso möglich, den Katalysator anderweitig bereitzustellen, beispielsweise die poröse Transportschicht mit dem jeweiligen Katalysator zu versehen. Versuche haben aber gezeigt, dass die Rückgewinnung des Ammoniaks mit auf der Membran direkt aufgebrachtem bzw. beschichtetem Katalysator besonders vorteilhaft möglich ist. Beispielsweise wird zum Beschichten das Dekalverfahren verwendet.

In einer Ausgestaltung ist eine poröse Transportschicht zur Zuführung der Lösung vorhanden. In einer Ausgestaltung ist eine poröse Transportschicht zur Abführung des Ammoniaks vorhanden. Eine poröse Transportschicht weist eine offene bzw. durchgehende Porenstruktur auf, die den Stofftransport ermöglicht. Die poröse Transportschicht kann ein mechanisch stabiles Gefüge bereitstellen.

Beispielsweise liegt an dem anodenseitigen Katalysator eine poröse Transportschicht zur Zuführung der Lösung an. Beispielsweise liegt an dem kathodenseitigen Katalysator eine poröse Transportschicht zur Abführung des Ammoniaks an.

Die poröse Transportschicht liegt auf der Anodenseite insbesondere zwischen der Anode und der Membran bzw. dem Katalysator. Die poröse Transportschicht auf der Anodenseite kann Kohlenstoffpapier oder bevorzugt Titanvlies umfassen oder daraus hergestellt sein. Insbesondere mit Platin beschichtetes Titanvlies hat sich als langlebig und effektiv herausgestellt. Die poröse Transportschicht liegt auf der Kathodenseite insbesondere zwischen der Kathode und der Membran bzw. dem Katalysator. Die poröse Transportschicht auf der Kathodenseite kann Kohlenstoffpapier umfassen oder daraus hergestellt sein.

Insbesondere ist an dem kathodenseitigen Katalysator die Kathode angebracht, typischerweise außen. Insbesondere ist an dem anodenseitigen Katalysator die Anode angebracht, typischerweise außen.

In einer weiteren Ausgestaltung steht die elektrochemische Zelle unter einem gegenüber dem atmosphärischen Druck erhöhten Druck. Es hat sich gezeigt, dass ein erhöhter Druck die Herstellung von Ammoniak verbessert bzw. die Ausbeute erhöht.

Insbesondere ist eine Vorrichtung zur Druckerhöhung vorhanden, um den erhöhten Druck einzustellen.

In einer weiteren Ausgestaltung erfolgt die elektrochemische Umsetzung bei einer Temperatur von wenigstens 30°C, insbesondere wenigstens 40°C bevorzugt wenigstens 50°C, in einer Ausführungsform wenigstens 60°C oder wenigstens 70°C und/oder höchstens 99°C, insbesondere höchstens 95°C, beispielsweise höchstens 90°C. Insbesondere wird zumindest ein Bereich der elektrochemischen Zelle auf die genannte Temperatur erhitzt. Insbesondere ist eine Heizeinrichtung vorhanden, um zumindest einen Bereich der elektrochemischen Zelle auf die Temperatur zu erhitzen. Alternativ kann die Abwärme der Reaktion genutzt werden, um die Temperatur zu erreichen, insbesondere in einem Stack mit mehreren elektrochemischen Zellen.

Es hat sich gezeigt, dass eine erhöhte Temperatur die Herstellung von Ammoniak verbessert bzw. beschleunigt. Druck und Temperatur sind insbesondere so gewählt, dass die Lösung in flüssiger Form vorliegt.

Alternativ ist es selbstverständlich ebenso möglich, das Verfahren bei einer Temperatur zwischen 0°C und 30°C durchzuführen, beispielsweise bei Raumtemperatur. Hierdurch lassen sich die wesentlichen Vorteile der Erfindung ebenso erreichen.

Ein weiterer Aspekt der Erfindung ist eine Verwendung einer elektrochemischen Zelle zur elektrochemischen Rückgewinnung von Ammoniak aus einer Ammonium enthaltenden Lösung. Insbesondere wird in der elektrochemischen Zelle zudem Wasserstoff erzeugt. Insbesondere verlässt Ammoniak die elektrochemische Zelle in gasförmigem Zustand. Alle Merkmale, Eigenschaften und Vorteile des eingangs beschriebenen Verfahrens können auch für die Verwendung gelten und umgekehrt.

Nachfolgend werden Ausführungsbeispiele der Erfindung auch anhand von Figuren näher erläutert. Merkmale der Ausführungsbeispiele können einzeln oder in einer Mehrzahl mit den beanspruchten Gegenständen kombiniert werden, sofern nichts Gegenteiliges angegeben ist. Die beanspruchten Schutzbereiche sind nicht auf die Ausführungsbeispiele beschränkt.

Es zeigen:
- Figur 1:: eine schematische Darstellung des Verfahrens in einer elektrochemischen Zelle,
- Figur 2:: einen Aufbau zur Durchführung des Verfahrens, sowie
- Figur 3:: eine Explosionszeichnung einer elektrochemischen Zelle.

Figur 1 zeigt eine elektrochemische Zelle 1 bei der Durchführung des Verfahrens. Außen ist eine Anode 18 und eine Kathode 28 vorhanden, die mit einem elektrischen Strom und/oder einer elektrischen Spannung beaufschlagt werden. Im gezeigten Beispiel wird ein elektrischer Strom mit einer definierten Stromdichte angelegt, der durch die Elektronen e⁻ dargestellt ist, und es wird eine elektrische Spannung V gemessen. An der Innenseite der Anode 18 grenzt eine poröse Transportschicht 14 an, an die wiederum der Katalysator 12 angrenzt, welcher vorzugsweise direkt auf die zentral liegende Membran 7 aufgebracht ist. Auch der Katalysator 22 der Kathodenseite 20 ist vorzugsweise direkt auf die Membran 7 aufgebracht. Es schließen sich eine kathodenseitige poröse Transportschicht 24 sowie die oben genannte Kathode 28 an.

Es wird über einen Eingang 32 an der porösen Transportschicht 14 auf der Anodenseite 10 eine Ammonium enthaltende wässrige Lösung 5 zugegeben. Die poröse Transportschicht 14 leitet demnach eine flüssige Phase 3. Die gelösten Ammonium-Ionen (NH4⁺) gelangen durch die poröse Transportschicht 14, am Katalysator 12 vorbei zur Membran 7 und werden insbesondere durch ein Proton (H⁺-Ion) ausgetauscht.

Dies kann auch im Beisein von weiteren, insbesondere gelösten Inhaltsstoffen wie z. B. dem dargestellten SO₄²⁻ erfolgen. Wasser wird elektrochemisch aufgespalten und es entstehen Sauerstoff, Protonen und Elektronen. Molekularer Sauerstoff (O₂) aus der Wasserelektrolyse verlässt die poröse Transportschicht 14 der Anodenseite 10 über den Ausgang 38, und zwar typischerweise gasförmig in einer Zweiphasenströmung mit einer gereinigten Lösung. Die Elektronen e⁻ gelangen über die elektrische Verbindung von der Anode 18 zur Kathode 28. Die Protonen H⁺ gelangen wie die Ammonium-Ionen durch die Membran 7. Aus 2 NH₄⁺-Ionen und 2 Elektronen entstehen 2 NH₃ und H₂. Der entstehende molekulare Wasserstoff H₂ wird gemeinsam mit dem entstehenden Ammoniak NH₃ gasförmig über die poröse Transportschicht 24 auf der Kathodenseite 20 abgeführt und verlässt die elektrochemische Zelle 1 über den Ausgang 34. Die poröse Transportschicht 24 leitet demnach eine Gasphase 4. Es kann ein Trägergas 30 wie z. B. N₂ über den Eingang 36 eingeleitet werden, um die Produkte im gasförmigen Zustand 9 abzuleiten. Die gasförmigen Produkte 9 werden über den Ausgang 34 abgeführt und einer Verwendung und/oder Speicherung zugeführt.

Die bei der Wasserelektrolyse entstehenden Protonen können in der Lösung verbleiben, mit der Membran 7 wechselwirken und/oder durch die Membran 7 diffundieren, um Wasserstoff zu bilden.

Fig. 2 zeigt einen Aufbau mit einer elektrochemischen Zelle 1 zur Durchführung des Verfahrens. Mittels einer Pumpe 44, beispielsweise einer Zirkulationspumpe, wird über den anodenseitigen Eingang 32 eine Lösung 5 in die elektrochemische Zelle 1 geleitet. Die Pumpe kann einen Überdruck erzeugen, um den Durchsatz zu erhöhen. Die Lösung 5 umfasst beispielsweise (NH₄)₂SO_{4aq}. Auf dem kathodenseitigen Ausgang 34 wird das Produkt oder die Produkte im gasförmigen Zustand 9 abgeleitet und optional einer Gasreinigung 41 unterzogen, z. B. mit H₂SO₄. Es werden typischerweise NH₃ und H₂ erzeugt.

Die Gasreinigung 41 kann in dem hier gezeigten Versuchsaufbau als Falle vorgesehen sein, mit dem Ziel, gasförmigen Ammoniak mit der Schwefelsäure in Ammonium umzuwandeln, da Ammonium im flüssigen Medium nicht flüchtig ist und Ammoniak bei Standardbedingungen gasförmig ist. Anschließend wird dann z. B. mit der Indophenol-Methode die Menge Ammoniak / Ammonium bestimmt. Die Überführung in Ammonium ist nur zu Bestimmung mit der Indophenolmethode notwendig und ist rein optional. Bei anderen Bestimmungsverfahren, wie z. B. Gaschromatographie, und/oder bei einer Speicherung und/oder Weiterverwendung des Ammoniaks ist die Gasreinigung 41 nicht notwendig. Alternativ kann Ammoniak beispielsweise gasförmig oder - insbesondere unter Druck - flüssig gespeichert werden.

Es kann am kathodenseitigen Eingang 36 ein Trägergas 30 eingeleitet werden. Dieses kann über eine Durchflusssteuerung 40, beispielsweise einen Massendurchflussregler, gesteuert oder geregelt werden und/oder optional einer Gasreinigung 41 unterzogen werden, z. B. mit H₂SO₄, z. B. um Verunreinigungen zu entfernen. Über den anodenseitigen Ausgang 38 wird die gereinigte Lösung mit dem gelösten Sauerstoff ausgetragen. Sauerstoff O₂ kann abgeschieden und/oder abgeleitet werden. Es kann eine teilweise oder vollständige Rezirkulation vorgesehen sein, beispielsweise mittels eines Dreiwegeventils 43, um eine bestimmte Ablaufqualität der Lösung zu erreichen. Die gereinigte Lösung gelangt zu einem Ablauf 42. Der Prozess kann je nach Bedarf auf eine möglichst weitgehende Reinigung der Lösung 5 oder auf eine möglichst effektive Herstellung von Ammoniak optimiert werden. Zwischenstufen sind ebenfalls möglich.

### Ausführungsbeispiel

In einem Ausführungsbeispiel wurde eine Ammoniumlösung mit 0,02 mol/l Ammonium hergestellt, z. B. durch Auflösen von 132 mg Ammoniumsulfat in 100 ml deionisiertem Wasser. Es wurde mittels der Pumpe 44 eine Flussrate von 20 ml/min eingestellt. Die elektrochemische Zelle 1 wurde insbesondere mittels Heizpatronen auf 80°C geheizt. Auf der Kathodenseite 20 wurde als Trägergas 30 N₂ mit einer Flussrate von 10 ml/min zugeführt. Es erfolgte eine Gasreinigung 41 der Produkte mit 25 ml einer 0,45 mol/l H₂SO₄ zwecks Absorption mit dem Ziel, den Ammoniak quantitativ mit der Indophenol-Methode nachzuweisen.

Mit einem Potentiostaten wurde eine Stromdichte von 0,8 A/cm² für 30 min an die Zelle angelegt. Es wurde eine Spannung von ca. 2,3 V gemessen. Es wurde eine Recyclingrate von 37,75 nmol/(cm²*s) gemessen. Dieselbe Messung wurde noch zwei weitere Male durchgeführt und dabei wurden abnehmende Recyclingraten gemessen, was auf eine reduzierte Ammoniumkonzentration der Lösung zurückzuführen ist.

Mit der Indophenol-Methode wurde insgesamt eine Ammoniak-Stoffmenge von 1080 µmol detektiert. Demzufolge wurden aus der ursprünglichen Lösung 54% des NH₄-N recycelt. In der verbliebenden Lösung wurde eine Restmenge von 453 µmol detektiert. Damit sind ca. 23% der Ammoniumionen in der Lösung verblieben. Die Lösung wurde demnach zu 77% gereinigt. Die umgesetzte Menge an Ammoniak führte zudem zu einer Wasserstoffproduktion von 540 µmol.

Insgesamt wurde eine Ladung von 3,46 * 10⁻³ C. umgesetzt. Bezogen auf die Gesamtladung von 0,8 C sind dies 0,445 %. Damit wurde der elektrische Strom zu 99,545% für die Spaltung von Wasser genutzt und es resultiert eine zusätzliche Wasserstofferzeugung von 4,13 µmol(cm²*s)

Figur 3 zeigt exemplarisch einen Aufbau einer elektrochemischen Zelle 1. Sowohl die Anode 18 als auch die Kathode 28 umfassen jeweils äußere Endplatten 46, daran angrenzende Bipolarplatten 47 und daran angrenzende Dichtungen 48, die mittig zwischeneinander die Membran-Elektroden-Einheit 49 halten und abdichten. In den Bipolarplatten 48 befinden sich Rohrleitungen, die durch Öffnungen in den Endplatten 46 nach außen führen und an denen Anschlüsse für Zu- und Abläufe angeschlossen werden können. Im Inneren führen die Rohrleitungen zu jeweils einer Leitungsstruktur 50, die an die poröse Transportschicht 14 bzw. 24 angrenzt und die Eingänge 32 und 36 sowie die Ausgänge 34 und 38 ausbildet. Es kann somit zusätzlich zur porösen Transportschicht eine Leitungsstruktur vorhanden sein.

Die Membran-Elektroden-Einheit 49 umfasst die Membran 7, die die anodenseitigen und kathodenseitigen Katalysatoren umfasst, sowie die porösen Transportschichten 14 und 24.

Insbesondere wird zumindest ein Großteil des Ammoniaks in gasförmigem Zustand hergestellt. Insbesondere verlässt ein Großteil des Ammoniaks die elektrochemische Zelle in gasförmigem Zustand. Ammoniak ist in Wasser gut löslich. Deshalb ist es, wie oben beschrieben, möglich, dass ein Teil des Ammoniaks sich im Wasser bzw. in der wässrigen Lösung in der Zelle löst. Dennoch wird der weit überwiegende Teil des Ammoniaks, typischerweise mehr als 80% oder mehr als 90% oder bevorzugt mehr als 95%, in gasförmigem Zustand hergestellt und/oder aus der Zelle herausgeführt.

Insbesondere wird zumindest ein Großteil des Wasserstoffs in gasförmigem Zustand. Insbesondere verlässt zumindest ein Großteil des Wasserstoffs die elektrochemische Zelle in gasförmigem Zustand. Wasserstoff ist schlecht in Wasser löslich. Insbesondere wird der weit überwiegende Teil des Wasserstoffs, typischerweise mehr als 95% oder mehr als 98% oder bevorzugt mehr als 99%, in gasförmigem Zustand hergestellt und/oder aus der Zelle herausgeführt.

Insbesondere erfolgt das Verfahren in einer einzigen elektrochemischen Zelle. Insbesondere entsteht gasförmiges Ammoniak in der elektrochemischen Zelle. Insbesondere verlässt das Ammoniak die einzige elektrochemische Zelle in gasförmigem Zustand. Insbesondere ist keine weitere Einheit und/oder kein weiteres Modul vorhanden, um Ammoniak oder gasförmiges Ammoniak aus der elektrochemischen Zelle zu entfernen. Insbesondere erfolgt keine Umwandlung des erzeugten Ammoniaks in Ammonium. Insbesondere verlässt kein Ammonium die elektrochemische Zelle. Es wird somit nur eine einzige Einheit oder Zelle benötigt, um Ammoniak rückzugewinnen. Es wird ein besonders einfaches und kompaktes System bereitgestellt. Zudem ist das System einfach skalierbar.

Insbesondere werden Wasserstoff und Ammoniak gemeinsam abgeführt. Insbesondere verlässt ein Gemisch aus Wasserstoff und Ammoniak die elektrochemische Zelle, und zwar bevorzugt durch einen gemeinsamen Ausgang. Insbesondere ist eine poröse Transportschicht vorhanden, um Wasserstoff und Ammoniak gemeinsam abzuführen. Insbesondere wird ein Trägergas verwendet, um Ammoniak und/oder Wasserstoff abzuführen. Insbesondere wird ein Trägergas verwendet, um Ammoniak und Wasserstoff gemeinsam abzuführen.

### Bezugszeichenliste

| | |
|---|---|
| Elektrochemische Zelle | 1 |
| Flüssige Phase | 3 |
| Gasphase | 4 |
| Lösung | 5 |
| Wasser | 6 |
| Membran | 7 |
| Gasförmiger Zustand | 9 |
| Anodenseite | 10 |
| Katalysator | 12 |
| Poröse Transportschicht | 14 |
| Kammer | 16 |
| Anode | 18 |
| Kathodenseite | 20 |
| Katalysator | 22 |
| Poröse Transportschicht | 24 |
| Kammer | 26 |
| Kathode | 28 |
| Trägergas | 30 |
| Eingang | 32 |
| Ausgang | 34 |
| Eingang | 36 |
| Ausgang | 38 |
| Durchflusssteuerung | 40 |
| Gasreinigung | 41 |
| Ablauf | 42 |
| Dreiwegeventil | 43 |
| Pumpe | 44 |
| Endplatte | 46 |
| Bipolarplatte | 47 |
| Dichtung | 48 |
| Membran-Elektroden-Einheit | 49 |
| Leitungsstruktur | 50 |

## Patentansprüche

1. Verfahren zur Rückgewinnung von Ammoniak, wobei Ammonium aus einer Ammonium enthaltenden Lösung (5) in einer elektrochemische Zelle (1) elektrochemisch zu Ammoniak umgesetzt wird, wobei in der elektrochemischen Zelle (1) zudem Wasserstoff erzeugt wird.

2. Verfahren nach dem vorhergehenden Anspruch, wobei eine Membran (7) der elektrochemischen Zelle (1) eine flüssige Phase (3) und eine Gasphase (4) voneinander trennt.

3. Verfahren nach einem der vorhergehenden Ansprüche, wobei zwischen einer Anode (18) und einer Kathode (28) der elektrochemischen Zelle (1) genau eine Membran (7) angeordnet ist.

4. Verfahren nach einem der vorhergehenden Ansprüche, wobei die elektrochemische Zelle (1) genau zwei Kammern (16, 26) aufweist.

5. Verfahren nach einem der vorhergehenden Ansprüche, wobei die Ammonium enthaltende Lösung (5) anodenseitig in die elektrochemische Zelle (1) geführt wird und/oder Ammoniak kathodenseitig aus der elektrochemischen Zelle (1) geführt wird.

6. Verfahren nach einem der vorhergehenden Ansprüche, wobei Ammoniak mittels eines Trägergases (30) aus der elektrochemischen Zelle (1) geführt wird.

7. Verfahren nach einem der vorhergehenden Ansprüche, wobei die Lösung (5) eine wässrige Lösung (5) ist und Wasser (6) elektrolytisch gespalten wird.

8. Verfahren nach einem der vorhergehenden Ansprüche, wobei entstehender Sauerstoff anodenseitig abgeführt wird und/oder entstehender Wasserstoff kathodenseitig abgeführt wird.

9. Verfahren nach einem der vorhergehenden Ansprüche, wobei Ammoniak und/oder Wasserstoff die elektrochemische Zelle (1) in gasförmigem Zustand (9) verlässt.

10. Verfahren nach einem der vorhergehenden Ansprüche, wobei anodenseitig ein Katalysator (12) verwendet wird, wobei der anodenseitige Katalysator (12) insbesondere direkt auf die Membran (7) aufgebracht ist

11. Verfahren nach einem der vorhergehenden Ansprüche, wobei kathodenseitig ein Katalysator (22) verwendet wird, wobei der kathodenseitige Katalysator (22) insbesondere direkt auf die Membran (7) aufgebracht ist.

12. Verfahren nach einem der vorhergehenden Ansprüche, wobei eine poröse Transportschicht (14) zur Zuführung der Lösung (5) vorhanden ist und/oder wobei eine poröse Transportschicht (24) zur Abführung des Ammoniaks vorhanden ist.

13. Verfahren nach einem der vorhergehenden Ansprüche, wobei die elektrochemische Zelle (1) unter einem gegenüber dem atmosphärischen Druck erhöhten Druck steht.

14. Verfahren nach einem der vorhergehenden Ansprüche, wobei die elektrochemische Umsetzung bei einer Temperatur von wenigstens 30°C und/oder höchstens 99°C erfolgt, wobei die elektrochemische Zelle (1) insbesondere auf die Temperatur erhitzt wird.

15. Verwendung einer elektrochemischen Zelle (1) zur elektrochemischen Rückgewinnung von Ammoniak aus einer Ammonium enthaltenden Lösung (5), wobei in der elektrochemischen Zelle (1) zudem Wasserstoff erzeugt wird.
